# EUROPÄISCHE PATENTSCHRIFT

(11) **EP 0 583 294 B1**
(45) Veröffentlichungstag und Bekanntmachung des Hinweises auf die Patenterteilung: **11.01.1995**
(21) Anmeldenummer: 92909412.6
(22) Anmeldetag: 29.04.1992
(51) Int. Cl.: E04C 1/39, E04C 1/40

(54) **MAUERSTEIN ZUR AUFNAHME VON VERSORGUNGSLEITUNGEN**
BUILDING BRICK FOR RECEIVING SUPPLY PIPES
BRIQUE DE CONSTRUCTION POUVANT ABRITER DES CANALISATIONS D'ALIMENTATION

(30) Priorität: 02.05.1991 DE 4114381
(43) Veröffentlichungstag der Anmeldung: 23.02.1994
(73) Patentinhaber: SEITNER, Hans, D-85521 Riemerling (DE)
(72) Erfinder: SEITNER, Hans, D-85521 Riemerling (DE)
(74) Vertreter: Bohnenberger, Johannes, Dr.
(86) Internationale Anmeldenummer: EP9200928
(87) Internationale Veröffentlichungsnummer: WO9219827

(56) Entgegenhaltungen:
- DE-U- 8 424 667
- FR-A- 2 142 915
- GB-A- 467 054

## Beschreibung

Die Erfindung betrifft einen Mauerstein nach dem Oberbegriff des Patentanspruchs 1.

Aus der FR-A-2 142 915 ist ein Mauerstein bekannt, dessen hohler Innenraum durch senkrecht zu seiner Vorderwand stehende Querwände unterteilt ist. Die gesamte Vorderwand ist über Schwächungsschlitze mit den Querwänden sowie mit den zwei Außenwänden des Mauersteins verbunden. Wenn man in einer Mauer einen Leitungsaufnahmekanal benötigt, so trennt man vor dem Vermauern die Vorderwände übereinanderliegender Steine sowie eine oder mehrere der Zwischenwände heraus, so daß dann ein Leitungsaufnahmekanal aufgemauert werden kann. Wenn jedoch beim Mauern vergessen wurde, an einer dafür vorgesehenen Stelle einen Leitungsaufnahmekanal zu bilden, so kann nachträglich nur noch in der üblichen Weise ein Schlitz geschlagen werden, um einen Leitungsaufnahmekanal zu bilden. Darüber hinaus wird dann, wenn die bekannten Mauersteine zur Bildung eines Leitungsaufnahmekanals präpariert, also ihre Vorderwände entfernt wurden und die Mauersteine im Verband mit "normalen" Mauersteinen aufgemauert wurden, in jeder zweiten Mauerreihe beidseitig des Leitungsaufnahmekanals ein Hohlraum gebildet, der vor dem Verputzen zugemörtelt werden muß.

Aus der DE-U-8 424 667 ist ein ähnlicher Mauerstein bekannt. Zur Bildung eines Leitungsaufnahmekanals muß bei diesem Mauerstein ein Schlitz geschlagen werden.

Aus der GB-A-467 054 ist ein Mauerstein der eingangs genannten Art bekannt. Dieser Mauerstein ist mit einem zur Vorderwand hin offenen Leitungsaufnahmekanal versehen, so daß er als Sonderstein dort vermauert werden muß, wo später Leitungen sitzen sollen. Wenn der Leitungskanal aber vergessen wurde oder an einer anderen Stelle ein (weiterer) Leitungskanal benötigt wird, muß in die aus ansonsten "normalen" Mauersteinen hergestellte Mauer wieder ein Schlitz in der üblichen Weise geschlagen werden. Weiterhin ist es nicht möglich, mit dem bekannten Mauerstein Kanäle zu bilden, die nur in bestimmten Höhenabschnitten Öffnungen zur Vorderwand des Mauersteins, also in den Innenraum hin aufweisen, wie man dies beispielsweise zur Herstellung von Lüftungskanälen benötigt.

Der Erfindung liegt die Aufgabe zugrunde, einen Mauerstein der eingangs genannten Art dahingehend weiterzubilden, daß eine vielseitigere Verwendbarkeit bei einfacher Handhabung gewährleistet ist.

Diese Aufgabe wird durch die im kennzeichnenden Teil des Patentanspruchs 1 angegebenen Merkmale in überraschend einfacher Weise gelöst.

Dadurch, daß der Leitungsaufnahmekanal-Abschnitt eines jeden Mauersteins zunächst geschlossen ist, können überall dort, wo man es wünscht, Leitungsaufnahmekanäle "auf Vorrat" mit aufgemauert werden, ohne daß dies die Mauerflächen unterbrechen würde. Diese zunächst geschlossenen Leitungsaufnahmekanäle können dann entweder ganz (z.B. zum Einbau starrer Leitungen) oder auch nur teilweise geöffnet werden, wenn man flexible Leitungen einziehen oder den Leitungsaufnahmekanal ganz einfach als Lüftungsschacht verwenden will. Weiterhin ist es möglich, mit den Mauersteinen verlorene Schalungen für (armierte) Betonstützen aufzubauen.

Durch die asymmetrische Anbringung der Leitungsaufnahmekanäle kann der Mauerstein entsprechend der hier einschlägigen DIN 18330 im Verband (verzahnt) gemauert werden, da das in der Norm vorgesehene Übermauerungsmaß eingehalten werden kann.

Es kann sich um Normsteine mit ein oder zwei Löchern oder Kammern handeln, die gedreht um 180° sich ohne weiteres im Verband vermauern lassen.

Hierdurch kommen die ein oder zwei Löcher des Mauersteins übereinander, die Leitungen können nach Aufschlagen einer geschwächten Wandung ohne weiteres eingeführt werden.

Vorzugsweise liegt der Lochanteil bei Mauersteinen von 49 x 36,5 cm (Norm) im Querschnitt (zwei Löcher) bei 41 %.

Zweckmäßig liegt bei 36,5 x36,5-cm-Mauersteinen (Normstein) der Lochanteil im Querschnitt (ein Loch) bei 36 %.

Zweckmäßig tragen die Mauersteine herausschlagbare Steindeckel.

Bei Außenwandsteinen von 49 x 36,5 cm können die Löcher bei zwei Löchern pro Stein Abmessungen von je 24 x 15,25 cm haben; bei 36,5 x 36,5-cm-Normsteinen bei einem Loch pro Stein können die Löcher die Abmessung von 20 x 24 haben.

Günstig ist, wenn die Mauersteine im Abstand von beispielsweise 5 cm vom hinteren Lochabschluß (gegen die Außenseite gelegen) von innen vorspringende Rippen zur Aufnahme von einer Wärme- und/oder Schallisolierung tragen. Bei dieser kann es sich um Styropor-und/oder Styrodur-Isolierung handeln.

Zum leichteren Herausschlagen ist es möglich, den deckelseitigen Teil des Loches zu perforieren.

Wichtig ist, daß Großlöcher geschaffen werden, ohne daß der Stein übermäßig geschwächt ist.

Zweckmäßig ist ein Mauerstein mit einem der Befestigung von Sanitärleitungen dienenden Baustahlbügel vorgesehen, der bündig mit dem hinteren Lochabschluß in das Mörtelbett verlegbar ist. Der Bügel dient dazu, daß bei späterer Anlegung des geschoßhohen Mauerschlitzes sämtliche dort hochführenden Leitungen für die Haustechnik an diesen Bügeln befestigt werden können.

Aufgrund der Maßnahmen nach der Erfindung einschließlich der Asymmetrie der Löcher können diese speziellen Mauersteine, genannt Haustechnik-Kombi, im Verband (verzahnt) gemauert werden, wenn dabei beachtet wird, daß bei jeder zweiten horizontalen Mauersteinlage dieser HT-Kombistein um 180° vermauert wird, und die exakt dann senkrecht übereinanderliegenden Löcher ermöglichen die Verwendung später bei Bedarf als Mauerschlitz für Leitungsführungen der Haustechnik.

Der Baustahlbügel kann in Höhenabständen von ca. 1 m pro gegebener Form verlegt sein. Der Mauerstein kann auch verlegt als Schalung dem Guß von Stahlbetonpfeilern dienen.

Beispielsweise Ausführungsformen der Erfindung sollen nun in Bezug auf die beiliegenden Zeichnungen näher erläutert werden. Diese zeigen in
- Fig. 1: einen Mauerstein mit zwei Löchern in der Draufsicht,
- Fig. 2: einen Mauerstein mit einem Loch in der Draufsicht,
- Fig. 3: einen Mauerstein in Parallelperspektive mit eingesetzter Wärmeisolierung,
- Fig. 4: Beispiele für Mauersteinverlegungen asymmetrisch gelochter Steine im Verband bei verschiedener Steinhöhe,
- Fig. 5a bis 5d: asymmetrische Loch-/Schlitzmauersteine in Form von Außenwandsteinen mit Isolierung,
- Fig. 5e bis 5m: als asymmetrische Loch-/Schlitzmauersteine für Innenwände der jeweils angegebenen Abmessungen und
- Fig. 6a: einen Baustahlbügel in Zuordnung zu zwei Lochsteinen sowie
- Fig. 6b: einen Baustahlbügel unter Verwendung von Ein-Lochsteinen.

Auch wichtig bei dieser Erfindung ist die sonst bei bei Patentanmeldungen im Hintergrund stehende Vermaßung. Es werden in den Text nicht sämtliche Maße übernommen. Die Maße gemäß Eintrag bilden aber Gegenstand der Erfindung.

In Fig. 1 erkennt man in der Draufsicht einen ansonsten handelsüblichen Mauerstein 1 mit einer Mörteltasche 2, der zwei Löcher trägt. In dem einen findet sich eine Styropor-/Styrodur-Isolierung 4, gehalten von einer vorspringenden Steinnase 5. Im Bereich 3 sind Perforierungen, Einkerbungen oder Schwächungen vorgesehen, so daß der vordere Teil eines oder beider Steine als Deckel eingeschlagen werden kann. Anschließend ist die Vermauerung möglich. Bei gleicher Wandstärke von 36,5 (Außenwand) handelt es sich bei Fig. 1 um einen langen Stein (49 cm), bei Fig. 2 um einen praktisch quadratischen Stein.

Hier ist in gleicher Ausbildung wie oben ein Mauerstein mit einem einzigen Loch vorgesehen. Beim Mauerstein der Fig. 1 beträgt der Lochanteil 41 %, beim Mauerstein der Fig. 2 beträgt der Lochanteil 36 %, jeweils bezogen auf den Querschnitt. Einzelheiten gibt Fig. 3, wo die senkrechten Perforierungen 7 (entsprechend den Einkerbungen 3 der vorher genannten Art) klarer zu sehen sind. Auch ist der Steindeckel 6, der eingeschlagen werden kann, zu sehen.

Deutlich erkennt man wieder die hinter die Rippe einschiebbare Wärme- und Schallisolierung.

Die 4 zeigt Mauerungen, einmal mit einem hohen Stein (23,8 cm) einmal mit einem niedrigen Stein (11,3 cm). Man sieht, daß durch die Möglichkeit der Vermauerung im Verbund (der Stein wird um 180° gewendet, s. bei 8) eine durchgehende Vermauerung gegeben ist.

Abmessungsbeispiele, beispielsweise für die Anbringung der Löcher maßgerecht, zeigt die Fig. 5, links hierbei für zwei Löcher, rechts für ein Loch, wieder in der Draufsicht. Man erkennt dort, wo es sich nicht mehr um Außensteine handelt, daß Isolierungen nicht notwendig sind, man erkennt aber andererseits, beispielsweise in den untersten beiden Darstellungen, wie groß, nämlich noch größer als oben angegeben, der Anteil der Löcher im Stein ist. Im untersten Stein beträgt beispielsweise der Außenumfang des Steins 36,5 x 10 cm, das Loch beträgt dagegen bereits 20 x 6 cm.

Fig. 6 zeigt schließlich einen Baustahlbügel 9, der mit zwei Abkröpfungen zur Befestigung von Sanitärleitungen bündig mit dem hinteren Lochabschluß in das Mörtelbett verlegbar ist. Dies bedeutet, daß gerade im Bereich des Loches die Verhakungs- oder Befestigungsmöglichkeit gegeben ist. Links in Fig. 6 sieht man die Doppelkröpfung und die bündige Ausbildung des Bügels (jeweils parallel zu den hinteren Lochwänden), im rechten Teil der Figur sieht man bezüglich des einen Loches den Bügel, der einen großen Teil der hinteren Lochwand überdeckt. Durch die Abschrägung gegenüber den Ecken des Hohlblocksteins ergeben sich weitere Befestigungsmöglichkeiten.

Nach einer Weiterbildungsform der Erfindung kann der Baustahlbügel auch mit in den Stein eingelassen sein, er muß nur aus einem Material hergestellt sein, das die Brenntemperaturen aushält.

Die Erfindung liegt im Anwendungsbereich der DIN 18330 - Maurerarbeiten - und bezieht sich auf einen asymmetrisch angeordneten Loch-Mauerstein, der, wie in Fig. 4, Ziffer 8, dargestellt, im Verband (verzahnt) gemauert werden kann und dadurch in dem angrenzenden Mauerwerk eingebunden ist. Die Darstellung unter Ziffer 8 zeigt auch, daß in jeder zweiten Schar (horizontale Mauersteinlage) dieser asymmetrische HT-Kombi-Mauerstein um 180° gewendet vermauert werden muß, wodurch einerseits im Verband gemauert wird und andererseits die beabsichtigte vertikale (senkrechte) Loch- bzw. Schlitzführung geschoßhoch erreicht wird.

Damit ist bereits der Zweck dieser Erfindung angesprochen, der darin besteht, daß für den Einbau von haustechnischen Leitungen (HT = Haustechnik), wie Sanitärleitungen (Fallrohre für Abwasserleitungen, Kalt- und Warmwasserleitungen etc., Heizungsverteilerleitungen, Elektroleitungen, Lüftungsleitungen usw.),Wandschlitze an vorgesehener Stelle (Werkplan) benötigt werden, die bisher entweder aus dem vorhandenen Mauerwerk gebrochen werden mußten oder aber im zeitraubenden Verfahren bereits während der Mauerwerkserstellung unter Verwendung von andersformatigen Steinen in bestimmten Größen ausgespart werden mußten.

Der HT-Kombi-Mauerstein hat, wie in Fig. 3, Ziffer 7 (Parallel-Perspektive), dargestellt, raumseitig auf beiden Seiten der dahinterliegenden Großloch-Abgrenzung eine senkrechte Perforierung zu dem Zweck, daß nach Fertigstellung des Mauerwerks und bei Erfordernis einer Schlitzanlegung diese Steindeckel gemäß Ziffer 6 mit leichtem Hammerschlag herausgeschlagen werden können. Sollte jedoch ein Schlitz zu diesem Zeitpunkt nicht mehr benötigt werden bzw. erforderlich sein, kann diese Fläche bedenkenlos mit Verputz o.ä. überzogen werden. Im Falle einer benötigten Lüftungsleitung (Abluft oder Zuluft) wird nur je ein solcher Steindeckel an geeigneter Stelle herausgeschlagen.

Der HT-Kombi-Mauerstein kann in verschiedenen normengerechten Größen hergestellt werden, wie in Fig. 5 dargestellt. Es wurden Steingrößen für Mauerstärken von 36,5 cm für Außenwände bis zur nichttragenden Innenmauerstärke von 10 cm gewählt.

Für alle diese angeführten und abgebildeten Steingrößen sind zwei verschiedene Steinlängen von 49 cm und 36,5 cm, die sich in jeden genormten Mauerverband einfügen lassen, vorgesehen. Wie in Fig. 4, Ziffer 8, dargestellt, können die HT-Kombi-Mauersteine in beliebiger Höhe gefertigt werden, müssen jedoch einem genormten Steinmaß entsprechen. In der Zeichnung sind die Mauersteinhöhen mit 23,8 cm und 11,3 cm (Normmaß) vermaßt und sollen vorerst nur mit diesen Höhenmaßen in Produktion gehen.

Der HT-Kombi-Mauerstein kann aus verschiedenen am Bausektor bekannten Materialien, wie gebrannter Ton (Ziegel), beispielsweise als Hochlochziegel, wie in Fig. 1 und 2 dargestellt, oder entweder wärmegedämmter Ziegel, wie Poroton, Unipor o.ä., oder normaler, nicht wärmegedämmter Hochlochziegel, Vollziegel, Gasbeton, Kalksandstein, Beton etc., hergestellt werden.

Der HT-Kombi-Mauerstein für Außenwände unterscheidet sich von dem für die tragenden und nichttragenden Innenwände dadurch, daß er, wie in Fig. 1, Ziffer 4, dargestellt, Styropor- oder Styrodurplatten mit 5 cm Dicke vor dem Auflegen der nächsten Steinlage in die dafür vorgesehene Öffnung - diese ist in der Tiefe durch vorspringende Steinnasen (s. Fig. 1, Ziffer 5) begrenzt - eingeschoben erhält, um den Wärmedurchgangswiderstand in diesem Bereich weitestgehend zu erhalten. Dieses Erfordernis fällt bei sämtlichen Innenwandsteinen weg.

Die in Fig. 1, Ziffer 3, dargestellte Einkerbung im Mauerstein ist identisch mit Ziffer 7 in Fig. 3 und stellt die bereits beschriebene Perforierung (Begrenzung des jeweiligen Großloches) dar.

In Fig. 1, Ziffer 1, ist die Fläche dargestellt, die entweder aus dem handelsüblichen Hochloch-Wabengebilde oder aber aus Vollstein besteht. In der gleichen Zeichnung ist unter Ziffer 2 die werkübliche Mörteltasche dargestellt, die nur in den für die Außenwände vorgesehenen HT-Kombi-Mauersteinen berücksichtigt wird, siehe hierzu Fig. 5.

In Fig. 6 sind unter Ziffer 9 zwei Arten von Baustahlbügeln dargestellt, die in der angegebenen Größe und mit einem Durchmesser von 6 mm zu fertigen und etwa im Höhenabstand von 1 m in das Mörtelband bündig mit dem hinteren Lochabschluß einzulegen sind. Der Verwendungszweck für diese Bügel ist darin zu sehen, daß bei späterer Anlegung des geschoßhohen Mauerschlitzes sämtliche dort hochführenden Leitungen für die Haustechnik an diesen Bügeln befestigt werden können.

Der in Fig. 1 dargestellte asymmetrische Loch-/Schlitzmauerstein hat im Vergleich zu sonstigen bekannten Lochsteinen wesentliche Vorteile und im folgenden zu nennende Verwendungsmöglichkeiten.

Da der Stein über zwei getrennte Löcher verfügt, die an der Vorderseite durch angekerbte Frontdeckel vorerst noch geschlossen sind, ist nach Entfernen des Frontdeckels auch der Einbau von Leitungen, beispielsweise Fäkalienleitungen, die 100 mm Innendurchmesser aufweisen müssen, möglich, deren Durchmesser an den Verbindungsstellen also mindestens 120 bis 140 mm betragen muß. Hierbei kann das zweite Loch dann als Lüftungskamin aufgrund des großen Lochquerschnitts (275 cm²!) eingesetzt werden, da in jenem Fall ja der Frontdeckel nicht fortgeschlagen wird und dadurch dicht bleibt.

Durch Einlegen einer vorzugsweise 5 cm dicken Isolierung wird der Wärmedurchgangswiderstand gewährleistet.

Als Beispiel für den oben genannten Fall der Verwendung einer oder beider Kammern (Löcher) als Schalungsstein für den Einbau bzw. das Ausgießen eines Stahlbetonpfeilers sei folgendes angegeben: Die große Lochgröße von 275 cm² bzw. 360 cm² (siehe Fig. 2) ist von großem Vorteil.

Gleichzeitig die hohe Wärmedämmung durch 5 cm dicke Isolierung.

Dadurch bedingt auch große oder hohe Schalldämmung.

Der Frontdeckel, der nur im Bedarfsfall fortgeschlagen wird, bleibt dicht.

Durch eingelegte Baustahlbügel ist die Befestigungsmöglichkeit von Leitungen gegeben. So zeigt Fig. 6a einen Baustahlbügel, der für die Verwendung von zwei Lochsteinen - wie gemäß Fig. 5a, c, e, g, j und l - vorgesehen ist und zur Befestigung von diversen Leitungen dienen soll. Dieser Baustahlbügel von beispielsweise 6 mm Rundstahl bietet eine gute Befestigungsmöglichkeit für Leitungen, wenn er in das Mörtelbett jeder dritten bis fünften Ziegelschar (Ziegelreihe) eingelegt wird.

Dagegen zeigt Fig. 6b einen Baustahlbügel, wie unter Fig. 6a erwähnt, jedoch zur Verwendung bei Einlochsteinen etwa der Fig. 5b, d, f, h, k und m.

## Patentansprüche

1. Mauerstein mit einer Vorderwand (20), einer oberen Fläche (11) und einer unteren Fläche (12) sowie mit mindestens einem zwischen der oberen und der unteren Fläche (11, 12) verlaufenden Leitungsaufnahmekanal (13, 13') mit Seitenwänden (14-17), welche derart näher an einer ersten äußeren Seitenfläche (18) als an einer dieser gegenüberliegenden zweiten äußeren Seitenfläche (19) des Mauersteins (1) angeordnet ist, daß die Leitungsaufnahmekanäle (13, 13') asymmetrisch zu einer vertikal und senkrecht zur Vorderwand (20) verlaufenden Mittelebene angeordnet sind, so daß beim Vermauern im Verband alle Leitungsaufnahmekanäle (13, 13') übereinanderliegender Mauersteine (1) fluchten, wenn die Mauersteine (1) von einer Schar (22) zur nächsten Schar (23) um 180° gewendet sind,
wobei jeder Leitungsaufnahmekanal (13, 13') durch die Kanalseitenwände (14-17) ringsum geschlossen ist und wobei eine der Kanalseitenwände (14, 14') außenseitig bündig zur Vorderwand (20) des Mauersteins (1) verläuft und mit dieser im Bereich von Einkerbungen (3, 7) einen herausnehmbaren Deckel bildend verbunden ist, dadurch gekennzeichnet, daß die Einkerbungen (3,7) in der Vorderwand (20) vorgesehen sind, so daß nach dem Vermauern und einem danach erfolgenden Herausbrechen übereinanderliegender Deckel der Leitungsaufnahmekanal (13, 13') offen ist.

2. Mauerstein nach Anspruch 1,
**dadurch gekennzeichnet,**
daß bei einer Abmessung des Mauersteins von 49 x 36,5 cm zur Bildung eines Außenwandsteins zwei nebeneinanderliegende Leitungsaufnahmekanäle (13, 13') mit Abmessungen von jeweils 24 x 15,5 cm gebildet sind.

3. Mauerstein nach Anspruch 1,
**dadurch gekennzeichnet,**
daß bei einer Abmessung von 36,5 x 36,5 cm zur Bildung eines Außenwandsteins ein Leitungsaufnahmekanal (13) mit einer Abmessung von 24 x 20 cm vorgesehen ist.

4. Mauerstein nach einem der vorhergehenden Ansprüche,
**dadurch gekennzeichnet,**
daß ins Innere der Leitungsaufnahmekanäle (13, 13') vorspringende Rippen (5) zur Aufnahme einer Wärme- und/oder Schallisolierung (4) vorgesehen sind.

5. Mauerstein nach einem der vorhergehenden Ansprüche,
**dadurch gekennzeichnet,**
daß bei einem Mauerstein mit einer Größe von 49 x 36,5 cm die Querschnitte der Leitungsaufnahmekanäle (13, 13') 41 % des Gesamtquerschnitts des Mauersteins aufweisen.

6. Mauerstein nach Anspruch 1,
**dadurch gekennzeichnet,**
daß bei einem Mauerstein mit einer Größe von 36,5 x 36,5 cm der Querschnitt des Leitungsaufnahmekanals (13) 36 % des Gesamtquerschnitts des Mauersteins beträgt.

7. Mauerstein nach einem der vorhergehenden Ansprüche,
**dadurch gekennzeichnet,**
daß ein Baustahlbügel (9) vorgesehen ist, an welchem Sanitärleitungen befestigbar sind.

8. Mauerstein nach Anspruch 7,
**dadurch gekennzeichnet,**
daß der Baustahlbügel (9) im Mörtelbett verlegbar ist.

9. Mauerstein nach Anspruch 7,
**dadurch gekennzeichnet,**
daß der Baustahlbügel (9) in den Mauerstein eingelassen ist.

## Claims

1. Brick with a front wall (20), an upper surface (11) and a lower surface (12) as well as at least one line receptacle channel (13,13') running between the upper and lower surfaces (11,12) with side walls (14 - 17), which is positioned much closer to a first outside side surface (18) than to an opposite second outside side surface (19) of the brick (1) in such a manner that the line receptacle channels (13,13') are positioned asymmetrically to a vertical mid-plane which is perpendicular to the front wall (20), so that when the bricks are engaged together all the line receptacle channels (13,13') of the bricks (1) which are on top of each other are aligned when the bricks (1) of one group (22) are turned 180° to the next group (23), whereby each line receptacle channel (13,13') is enclosed on all sides by the channel side walls (14 - 17) and whereby one of the channel side walls (14,14') is flush with the front wall (20) of the brick (1) on the outside and is connected to it in the area of notches (3,7) thus forming a removable lid, distinguished by the characteristic that, the notches (3,7) in front wall (20) are conceived in such a manner that, after the bricks are layed and after the lids which are placed above each other have been broken out thereafter the line receptacle channel (13,13') is open.

2. Brick according to claim 1
**distinguished by the characteristic**
that with a brick dimension of 49 x 36.5 cm for forming an outside wall brick, two line receptacle channels (13,13') next to each other with dimensions of 24 x 15.5 cm are formed.

3. Brick according to claim 1,
**distinguished by the characteristic**
that with a dimension of 36.5 x 36.5 cm for forming an outside wall brick, a line receptacle channel (13) with a dimension of 24 x 20 cm is provided.

4. Brick according to one of the aforesaid claims,
**distinguished by the characteristic**
that corrugations (5) which project into the inside of the line receptacle channel (13,13') are provided in order to accommodate thermal and/or sound insulation (4).

5. Brick according to one of the aforesaid claims,.
**distinguished by the characteristic**
that with a brick which is sized 49 x 36.5 cm, the cross sections of the line receptacle channels (13,13') covers 41% of the total cross section of the brick.

6. Brick according to claim 1,
**distinguished by the characteristic**
that with a brick which is sized 36.5 x 36.5 cm, the cross section of the line receptacle channel (13) covers 36% of the total cross section of the brick.

7. Brick according to one of the aforesaid claims,
**distinguished by the characteristic**
that a steel reinforcement stirrup (9) to which sanitation lines can be connected is provided.

8. Brick according to one of the aforesaid claims,
**distinguished by the characteristic**
that the steel reinforcement stirrup (9) can be laid in the mortar base.

9. Brick according to claim 7,
**distinguished by the characteristic**
that the steel reinforcement stirrup (9) is embedded in the brick.

## Revendications

1. Brique ou pierre taillée avec une paroi avant (20), une surface supérieure (11) et une surface inférieure (12) avec au moins une voile de réception de canalisation (13,13') se trouvant entre la surface supérieure et inférieure (11,12), avec des parois latérales (14 - 17) aménagé de telle manière plus à proximité d'une première surface latérale extérieure (18) que d'une seconde surface latérale extérieure (19) de la brique (1) se trouvant vis-à-vis que les voies de réception de canalisation (13,13') sont aménagées asymétriquement à un plan médian vertical et à plomb par rapport à la paroi avant (20) de manière à ce que lors de l'érection commun toutes les voies de réception de canalisation (13,13') de briques (1) superposées sont alignées si les briques (1) d'une rangée (22) à l'autre (23) sont tournées de 180°, chaque voie de réception de canalisation (13,13') étant fermée par les parois latérales de canalisation (14 - 17), une parois latérale (14,14') étant à fleur du déhors par rapport à la paroi frontal (20) de la brique (1), reliée avec la dernière dans la zone des entaillages (3,7) en formant un couvercle susceptible d'être oté, caractérisé par le fait que les entaillages (3,7) sont prévus dans la paroi avant (20) de telle manière que, après l'érection et d'une rupture consécutive des couvercles superposés la voie de réception de canalisation (13,13') est ouverte.

2. Brique selon la revendication 1,
**caractérisé en ce que,**
lors d'une dimension de la brique de 49 x 36,5 cm pour la formation d'une brique de paroi extérieure, deux voies de réception de canalisation (13,13') avec les dimensions de chaque fois 24 x 15,5 cm sont formées.

3. Brique selon la revendication 1,
**caractérisé en ce que,**
lors d'une dimension de 36,5 x 36,5 cm pour la formation d'une brique de paroi extérieure une voie de réception de canalisation (13) avec une dimension de 24 x 20 cm est prévue.

4. Brique selon une des revendications précitées,
**caractérisé en ce que,**
on a prévu des nervures (5) pour la réception d'un isolement calorifique et/ou sonore (4), les nervures s'élançant à l'intérieur des voies de réception de canalisation (13,13').

5. Brique selon une des revendications précitées,
**caractérisé en ce que,**
pour une brique d'une dimension de 49 x 36,5 cm les sections des voies de réception de canalisation (13,13') représentent 41% de la section totale de la brique.

6. Brique selon la revendication 1,
**caractérisé en ce que,**
pour une brique d'une dimension de 36,5 x 36,5 cm la section de la voie de réception de canalisation (13) représente 36% de la section totale de la brique.

7. Brique selon une des revendications précitées,
**caractérisé en ce que,**
l'on a prévu un étrier en acier de construction (9) sur lequel des lignes sanitaires peuvent être fixées.

8. Brique selon 1 revendication 7,
**caractérisé en ce que,**
l'étrier en acier de construction (9) peut être posé dans le lit de mortier.

9. Brique selon la revendication 7,
**caractérisé en ce que,**
l'étrier en acier de construction (9) est inséré dans la brique.
